# EUROPÄISCHE PATENTSCHRIFT

(11) **EP 4 413 187 B1**
(45) Veröffentlichungstag und Bekanntmachung des Hinweises auf die Patenterteilung: **19.11.2025**
(21) Anmeldenummer: 22710061.7
(22) Anmeldetag: 03.03.2022
(51) Int. Cl.: D01H 4/24

(54) **SPINNVORRICHTUNG, ROTORSPINNMASCHINE UND VERFAHREN ZUM VERHINDERN VON FASERANSAMMLUNGEN IN EINER SPINNVORRICHTUNG**
SPINNING DEVICE, ROTOR SPINNING MACHINE, AND METHOD FOR PREVENTING THE ACCUMULATION OF FIBRES IN A SPINNING DEVICE
DISPOSITIF DE FILAGE, MÉTIER À FILER À ROTOR, ET PROCÉDÉ POUR EMPÊCHER L'ACCUMULATION DE FIBRES DANS UN DISPOSITIF DE FILAGE

(30) Priorität: 06.10.2021 DE 102021125920
(43) Veröffentlichungstag der Anmeldung: 14.08.2024
(73) Patentinhaber: Saurer Spinning Solutions GmbH & Co. KG, 52531 Übach-Palenberg (DE)
(72) Erfinder: BUEHREN, Stephan, 41366 Schwalmtal (DE)
(74) Vertreter: Schniedermeyer, Markus
(86) Internationale Anmeldenummer: PCT/EP2022/055357
(87) Internationale Veröffentlichungsnummer: WO 2023/057094

(56) Entgegenhaltungen:
- DE-A1- 10 231 124
- DE-A1- 102018 103 876
- JP-U- S54 150 522

## Beschreibung

Die Erfindung betrifft eine Spinnvorrichtung zum Herstellen eines Garns aus einem Fasermaterial, eine Rotorspinnmaschine mit wenigstens einer Spinnvorrichtung sowie ein Verfahren zum Verhindern von Faseransammlungen innerhalb eines Rotorgehäuses einer Spinnvorrichtung.

Verschiedene Spinnvorrichtungen sind aus dem Stand der Technik bekannt und werden dabei zum Herstellen eines Garns aus einem Fasermaterial verwendet. Bei einer Offenend-Rotorspinnmaschine werden typischerweise in mehreren, als Spinnboxen gebildeten Spinnvorrichtungen vereinzelte Textilfasern einem im Spinnbetrieb mit hoher Drehzahl umlaufenden Spinnrotor zugeleitet und dort zu einem Garn gesponnen, das dann von dem Spinnrotor mittels eines Unterdrucks abgezogen wird. Dabei weist die Spinnvorrichtung ein Rotorgehäuse auf, innerhalb dem der Spinnrotor angeordnet ist. Zum Öffnen und Schließen des Rotorgehäuses ist typischerweise ein Rotorgehäusedeckel vorgesehen.

Während des Spinnbetriebs werden die meisten zugeführten Textilfasern im Spinnrotor aufgrund der hohen Drehzahl zu einem Garn gesponnen und die wenigen freigesetzten, nicht zum Garn gesponnenen Einzelfasern werden mittels des Unterdrucks aus dem Bereich des Spinnrotors entfernt. Beim Bremsen des Spinnrotors, beispielsweise zum Öffnen des Rotorgehäuses, reicht jedoch die Rotordrehzahl irgendwann nicht mehr aus, die zu spinnenden Textilfasern in der Rotorrille des Spinnrotors zu halten. Zudem muss zum Öffnen des Rotorgehäuses auch der Unterdruck deaktiviert werden. Beides führt dazu, dass sich Fasermaterial im Inneren der Spinnvorrichtung verteilen kann. Insbesondere kann sich auch beim Bremsen des Spinnrotors ein im Spinnrotor befindlicher Faserring, ein sogenannter Donut, herauslösen. Dabei kann Fasermaterial oder der Faserring in einen Bereich hinter den Spinnrotor gelangen und dort die Lagerung des Spinnrotors verschmutzen oder sich dort verwickeln, was typischerweise nach kurzer Zeit zu einem Ausfall der Rotorspinnmaschine führt. Dieses Problem tritt bei allen Spinnvorrichtungen einer Rotorspinnmaschine auf. Besonders problematisch ist dies aber bei Spinnvorrichtungen mit einem Einzelantrieb des Spinnrotors und/oder mit einer berührungslosen magnetischen Lagerung, da hier ein Eindringen von Fasermaterial oder sogar einem Faserring in den Lagerluftspalt oder ein Verwickeln mit der Spinnrotorachse sofort zu einem Ausfall der Spinnvorrichtung beim erneuten Beschleunigen des Spinnrotors führt.

Die Druckschrift DE 10 2015 016 594 A1 schlägt hierzu bereits vor, beim Bremsen des Spinnrotors zunächst bei einer Umdrehungszahl des Spinnrotors, bei der ein Faserring noch im Spinnrotor gehalten wird, den Unterdruck zu deaktivieren und den Spinnrotor durch ein zumindest teilweises Öffnen des Rotorgehäuses so zu verschwenken, dass bei einem weiteren Bremsen des Spinnrotors der Faserring aus der Rotorrille des Spinnrotors fallen kann. Anschließend wird der Unterdruck noch einmal aktiviert, um den aus dem Spinnrotor gefallenen Faserring sowie das Fasermaterial abzusaugen. Diese Lösung des Standes der Technik hat jedoch den Nachteil, dass für einen Zeitraum die Drehzahl des Spinnrotors einerseits nicht mehr ausreicht, den Faserring im Spinnrotor zu halten, aber andererseits der Unterdruck noch nicht wieder aktiviert ist, sodass nicht vollständig sichergestellt ist, dass der Faserring nicht doch in den Bereich hinter den Spinnrotor gelangen kann. Zudem schwankt das Gewicht des Faserrings und auch die Position des aus dem Spinnrotor gefallenen Faserrings variiert, sodass nicht in jedem Fall mittels des Unterdrucks ein ausreichender Volumenstrom erzeugt werden kann, um den Faserring und das Fasermaterial zuverlässig aus der Spinnvorrichtung zu entfernen. Somit kann es auch bei dieser Lösung des Standes der Technik noch zu Betriebsunterbrechungen aufgrund von Wickelbildungen oder Lagerverschmutzungen kommen.

Die JP S54 150522 U offenbart eine Vorrichtung zur Verhinderung der Ansammlung von Faserabfällen um einen Spinnrotor in einer Offenend-Spinnmaschine. Die Vorrichtung umfasst eine ringförmige Lufteinlassnut, die in einer Außenwandfläche eines Gehäuses angeordnet ist, das den Spinnrotor, seine Antriebswelle und das Lager umgibt. Außerdem umfasst die Vorrichtung eine geeignete Anzahl von Belüftungslöchern in einer Innenwandfläche des Gehäuses zwischen dem Lager und einem Auslassloch in dem Spinnrotor, die so angeordnet sind, dass sie mit der Lufteinlassnut in Verbindung stehen. Ein ringförmiges Filterelement ist so angeordnet, dass es die lufteinlassseitige offene Oberfläche der Lufteinlassnut gegenüber den Belüftungslöchern abdeckt.

Der Erfindung liegt die Aufgabe zugrunde, eine Spinnvorrichtung, eine Rotorspinnmaschine sowie ein Verfahren bereitzustellen, die einen besonders zuverlässigen und störungsfreien Betrieb unabhängig von der Anzahl der Unterbrechungen des Spinnbetriebs ermöglichen.

Die Aufgabe wird erfindungsgemäß durch eine Spinnvorrichtung gemäß Anspruch 1, eine Rotorspinnmaschine gemäß Anspruch 7 sowie ein Verfahren zum Verhindern von Faseransammlungen innerhalb eines Rotorgehäuses einer Spinnvorrichtung gemäß Anspruch 9 gelöst. Vorteilhafte Weiterbildungen der Erfindung sind in den abhängigen Ansprüchen angegeben.

Die erfindungsgemäße Spinnvorrichtung zum Herstellen eines Garns aus einem Fasermaterial weist ein Rotorgehäuse, einen innerhalb des Rotorgehäuses angeordneten und im Spinnbetrieb mit hoher Drehzahl umlaufenden Spinnrotor sowie einen am Rotorgehäuse angeordneten Rotorgehäusedeckel zum Öffnen und Schließen des Rotorgehäuses auf, wobei zudem eine Vorrichtung zum Erzeugen wenigstens eines als Druckluftstrom ausgebildeten Sperrgasstroms wenigstens abschnittsweise innerhalb des Rotorgehäuses in einem Bereich des Rotorgehäuses hinter dem Spinnrotor bzw. im Bereich einer Spinnrotorrückseite angeordnet ist, um zu verhindern, dass Fasermaterial und/oder ein Faserring beim Bremsen des Spinnrotors und/oder beim Öffnen des Rotorgehäusedeckels hinter den Spinnrotor gelangt.

Die Erfindung betrifft weiterhin eine Rotorspinnmaschine mit wenigstens einer erfindungsgemäßen Spinnvorrichtung und bevorzugt mehreren, insbesondere bevorzugt zueinander identischen erfindungsgemäßen Spinnvorrichtungen.

Das erfindungsgemäße Verfahren zum Verhindern von Faseransammlungen innerhalb eines Rotorgehäuses einer Spinnvorrichtung mit einem innerhalb des Rotorgehäuses angeordneten und im Spinnbetrieb mit hoher Drehzahl umlaufenden Spinnrotor und einem am Rotorgehäuse angeordneten Rotorgehäusedeckel zum Öffnen und Schließen des Rotorgehäuses weist als Verfahrensschritt auf, dass vor dem Öffnen des Rotorgehäuses und/oder bei einem Bremsen des rotierenden Spinnrotors, insbesondere zum nachfolgenden Öffnen des Rotorgehäuses, ein als Druckluftstrom ausgebildeter Sperrgasstrom auf einen Bereich des Rotorgehäuses hinter dem Spinnrotor bzw. auf den Bereich einer Spinnrotorrückseite bzw. Spinnrotorrückwand gerichtet wird, um zu verhindern, dass Fasermaterial und/oder ein Faserring hinter den Spinnrotor gelangt. Dabei erfolgt das Richten des Sperrgasstroms insbesondere bevorzugt mittels einer erfindungsgemäßen Vorrichtung zum Erzeugen wenigstens eines Sperrgasstroms.

Die Spinnvorrichtung kann zunächst eine beliebige Vorrichtung oder Baueinheit zur Herstellung von Fäden, Garnen oder Zwirnen sein. Bevorzugt ist die Spinnvorrichtung eine Spinnbox, insbesondere eine Rotorspinnmaschine und besonders bevorzugt eine Offenend-Rotorspinnmaschine. Dabei kann die Spinnmaschine nur eine oder mehrere jeweils zum Herstellen eines Fadens vorgesehene Spinnstellen aufweisen, wobei jede Spinnstelle besonders bevorzugt als Spinnvorrichtung bzw. als Spinnbox gebildet ist und ganz besonders bevorzugt jeweils genau einen Spinnrotor aufweist.

Ein hergestelltes Garn bzw. der hergestellte Faden im Sinne der Erfindung ist ein Faserverband, der bevorzugt aus einzelnen, jeweils umeinander gewundenen Fasern gebildet ist. Dabei können die Fasern aus einem natürlichen Material, wie Wolle oder Baumwolle, und/oder aus einem synthetischen Material, wie beispielsweise Polyester oder Polyethersulfon, gebildet sein. Das Fasermaterial wird der Spinnvorrichtung dabei bevorzugt in Form eines Faserbandes, auch Kadenband genannt, zugeführt und vor dem Spinnen werden die einzelnen Fasern bevorzugt vereinzelt.

Das Rotorgehäuse umgibt grundsätzlich den im Spinnbetrieb mit hoher Drehzahl rotierenden Spinnrotor und wird im Spinnbetrieb bevorzugt mit einem Unterdruck beaufschlagt. Um das Rotorgehäuse öffnen und an den Spinnrotor gelangen zu können, weist das Rotorgehäuse erfindungsgemäß einen Rotorgehäusedeckel auf, der bevorzugt schwenkbar am Rotorgehäuse gelagert ist. Zum Öffnen und Schließen des Rotorgehäuses ist der Rotorgehäusedeckel bevorzugt zwischen einer geöffneten und einer geschlossenen Position bewegbar und besonders bevorzugt verschwenkbar. Weiterhin bevorzugt ist der Spinnrotor in der geöffneten Position des Rotorgehäusedeckels zugänglich und/oder in der geschlossenen Position im Wesentlichen vollständig abgedeckt bzw. für einen Benutzer unzugänglich.

Erfindungsgemäß ist eine Vorrichtung zum Erzeugen wenigstens eines Sperrgasstroms vorgesehen, die grundsätzlich dazu vorgesehen ist, wenigstens einen Gasstrom in eine definierte Richtung abzugeben. Bevorzugt weist die Vorrichtung zum Erzeugen wenigstens eines Sperrgasstroms dazu wenigstens eine Gasauslassöffnung und insbesondere eine Gasauslassdüse auf, die insbesondere Teil eines Blaskanals sein kann. Dabei weist jeder Blaskanal grundsätzlich wenigstens eine solche Gasauslassöffnung oder eine Gasauslassdüse auf. Die Vorrichtung zum Erzeugen wenigstens eines Sperrgasstroms soll dabei bevorzugt vor allem beim Wiederanlaufen des Spinnrotors eine Wickelbildung und/oder einen Crash aufgrund einer Wickelbildung oder aufgrund einer Lagerverschmutzung vermeiden. Alternativ oder zusätzlich soll die Vorrichtung zum Erzeugen wenigstens eines Sperrgasstroms langfristig ein Zusetzen des Lagers des Spinnrotors verhindern.

Besonders bevorzugt ist die Vorrichtung dazu vorgesehen, zugleich mehrere Sperrgasströme abzugeben und/oder einen Bereich mittels darauf gerichteter Gasströme gegen Fasermaterial und/oder gegen einen Faserring abzusperren bzw. davor zu schützen. Dies geschieht insbesondere bevorzugt durch einen oder mehrere von dem zu schützenden Bereich wegströmende Sperrgasströme. Dabei ist der Sperrgasstrom erfindungsgemäß ein Druckluftstrom.

Der durch den oder die Sperrgasströme zu schützende Bereich bzw. der Bereich auf den der oder die Sperrgasströme gerichtet sind, ist bevorzugt ein Bereich an und/oder hinter der Spinnrotorrückseite bzw. der Spinnrotorrückwand. Besonders bevorzugt erstreckt sich der zu schützende Bereich zwischen der Spinnrotorrückwand und der gegenüberliegenden Wand des Rotorgehäuses. Insbesondere bevorzugt schließt der zu schützende Bereich auch ein Lager des Spinnrotors mit ein. Ganz besonders bevorzugt umströmt der Sperrgasstrom den Spinnrotor von der Rückseite her um den gesamten Umfang.

Die Vorrichtung zum Erzeugen wenigstens eines Sperrgasstroms ist erfindungsgemäß wenigstens abschnittsweise innerhalb des Rotorgehäuses in einem Bereich des Rotorgehäuses hinter dem Spinnrotor bzw. im Bereich einer Spinnrotorrückseite angeordnet, um diesen Bereich schützen zu können. Dabei können auch nur Gasauslassöffnungen bzw. Gasauslassdüsen in das Innere des Rotorgehäuses gerichtet sein und die übrigen Bauteile der Vorrichtung zum Erzeugen wenigstens eines Sperrgasstroms in der Rotorgehäusewand und/oder außerhalb des Rotorgehäuses angeordnet sein. Dabei ist weiterhin bevorzugt, dass die Vorrichtung im Inneren des Rotorgehäuses nur an der einer Spinnrotorrückseite zugewandten Seite des Rotorgehäuses und ggf. zudem in dem Material des Rotorgehäuses und/oder außerhalb des Rotorgehäuses angeordnet ist. Zudem kann die Vorrichtung zum Erzeugen wenigstens eines Sperrgasstroms abschnittsweise oder vollständig einstückig mit dem Rotorgehäuse gebildet sein.

Faseransammlungen und insbesondere Faserringe bilden sich besonders, wenn nicht beim Spinnen abgezogenes Fasermaterial im Spinnrotor verbleibt, wobei diese Faseransammlungen und insbesondere Faserringe dann beim Öffnen des Rotorgehäuses und/oder beim Deaktivieren des Unterdrucks hinter den Spinnrotor gelangen können. Faseransammlungen sind dabei insbesondere sogenannte Donuts, also ein ringförmiger Faserverbund bzw. ein Faserring, der sich während des Betriebs des Spinnrotors bildet und insbesondere beim Anhalten des Spinnrotors bzw. beim Unterschreiten einer Mindestdrehzahl aus dem Spinnrotor hinaus in das Rotorgehäuse gelangen kann. Grundsätzlich können Faseransammlungen jedoch eine beliebige Form und Größe haben und insbesondere aus beliebig vielen Einzelfasern gebildet sein.

Eine bevorzugte Ausgestaltung der erfindungsgemäßen Spinnvorrichtung zum Herstellen eines Garns weist wenigstens einen am Rotorgehäuse angeordneten und/oder auf die

Spinnrotorrückseite gerichteten Blaskanal auf, der es ermöglicht, einen Sperrgasstrom auf einen zu schützenden Bereich zu richten. Als Blaskanal wird dabei zunächst lediglich der Teil der Vorrichtung zum Erzeugen wenigstens eines Sperrgasstroms verstanden, der den Sperrgasstrom unmittelbar auf die Spinnrotorrückseite richtet. Dabei kann sich der Blaskanal in beliebiger Weise auch im Inneren des Rotorgehäuses und/oder dahinter erstrecken und/oder an eine andere Vorrichtung, weitere Druckluftleitungen oder -kanäle angeschlossen sein oder mit weiteren Blaskanälen derselben Spinnvorrichtung oder einer weiteren Spinnvorrichtung verbunden sein. Bevorzugt sind der oder die Blaskanäle in einem Bereich hinter dem Spinnrotor bzw. der Spinnrotorrückseite gegenüberliegend, insbesondere am Rotorgehäuse, angeordnet. Weiterhin bevorzugt ist die Vorrichtung zum Erzeugen wenigstens eines Sperrgasstroms einstückig mit dem Rotorgehäuse gebildet. Alternativ oder zusätzlich verläuft der Blaskanal bevorzugt innerhalb der Wandung des Rotorgehäuses.

Obwohl grundsätzlich eine Schutzfunktion bereits mittels eines einzelnen Blaskanals erreicht werden kann, ist eine Vorrichtung zum Erzeugen wenigstens eines Sperrgasstroms bevorzugt, die wenigstens zwei, bevorzugt zwischen 3 und 12, besonders bevorzugt zwischen 4 und 10 und ganz besonders bevorzugt zwischen 6 und 8 Blaskanäle aufweist. Bevorzugt weist jeder Blaskanal genau eine auf den Spinnrotor und insbesondere auf die Spinnrotorrückseite gerichtete Öffnung auf, die gebildet ist, um den Sperrgasstrom auf die Rückseite des Spinnrotors zu richten.

Eine vorteilhafte Ausgestaltung der Spinnvorrichtung zum Herstellen eines Garns sieht weiterhin vor, dass der oder die Blaskanäle am Rotorgehäuse kreisförmig und/oder gleichmäßig um eine Rotationsachse des Spinnrotors verteilt angeordnet sind. Eine gleichmäßige Anordnung bezieht sich dabei insbesondere auf einen jeweils gleichen Abstand zur Spinnrotorachse und/oder auf einen jeweils gleichen Abstand zu benachbart angeordneten Blaskanälen und/oder eine gleich beabstandete Anordnung auf einem Kreis, insbesondere um die Spinnrotorachse. Die Blaskanäle sind bevorzugt an einer Innenwandung des Rotorgehäuses und/oder an einem in Bezug zur Öffnung des Rotorgehäuses bzw. in Bezug zu dem Rotorgehäusedeckel von dem Spinnrotor abgedeckten Bereich des Rotorgehäuses angeordnet. Weiterhin bevorzugt sind die Blaskanäle in Bezug zur Öffnung des Rotorgehäuses bzw. in Bezug zu dem Rotorgehäusedeckel hinter dem Spinnrotor angeordnet.

Ebenfalls bevorzugt ist der Abstand des oder der Blaskanäle von der Rotationsachse des

Spinnrotors kleiner als der Radius des Spinnrotors, besonders bevorzugt kleiner als 90 %, ganz besonders bevorzugt kleiner als 80 % und insbesondere bevorzugt kleiner als 75 % des Radius des Spinnrotors. Alternativ oder zusätzlich ist der Abstand des oder der Blaskanäle von der Rotationsachse des Spinnrotors größer als 10 %, besonders bevorzugt größer als 25 %, ganz besonders bevorzugt größer als 50 % und insbesondere bevorzugt größer als 75 % des Radius des Spinnrotors.

Bei einer bevorzugten Weiterbildung der erfindungsgemäßen Spinnvorrichtung zum Herstellen eines Garns beträgt der Winkel des oder der Blaskanäle jeweils wenigstens in dem zum Austritt des Sperrgasstroms vorgesehenen Bereich in Bezug zur Rotationsachse des Spinnrotors zwischen 0° und 45°, bevorzugt zwischen 0° und 30° und besonders bevorzugt zwischen 5° und 20°, sodass der Sperrgasstrom jeweils auf die Außenkante des Spinnrotors gerichtet ist und/oder das Sperrgas in Richtung der Außenkante des Spinnrotors an der Spinnrotorrückseite entlangströmt. Zudem kann der Blaskanal auch jeweils parallel zur Spinnrotorachse ausgerichtet sein. Der Winkel des Blaskanals ist dabei der Winkel zwischen der Mittellängsachse der Spinnrotorachse und der Mittellängsachse der Öffnung bzw. des Endbereichs des Blaskanals zum Austritt des Sperrgasstroms.

Eine weiterhin bevorzugte Ausgestaltung der Spinnvorrichtung zum Herstellen eines Garns sieht vor, dass die Blaskanäle mit einem ringförmigen Luftverteiler verbunden sind, der bevorzugt als eine Baueinheit oder einstückig mit dem Rotorgehäuse gebildet ist und/oder an der Außenseite des Rotorgehäuses mit einem Druckluftanschluss verbunden ist. Besonders bevorzugt ist der Luftverteiler vollständig einstückig mit dem Rotorgehäuse gebildet. Alternativ kann der Luftverteiler jedoch auch als am Rotorgehäuse angeordnetes Bauteil gebildet sein und/oder einen Teil des Rotorgehäuses bilden. Zudem kann der Luftverteiler abschnittsweise oder vollständig innerhalb und/oder außerhalb des Rotorgehäuses angeordnet sein.

Obwohl auch eine Rotorspinnmaschine mit einem zentralen Antrieb mehrerer Spinnvorrichtungen und insbesondere mehrerer Spinnrotoren denkbar ist, kommt die erfindungsgemäße Vorrichtung zum Erzeugen wenigstens eines Sperrgasstroms bevorzugt bei einer oder mehreren Spinnvorrichtungen einer Rotorspinnmaschine zum Einsatz, bei der jeder Spinnrotor einzeln angetrieben und/oder bevorzugt berührungslos, insbesondere magnetisch gelagert ist. Bei einer berührungslosen Lagerung des Spinnrotors ist es besonders wichtig, eine Verschmutzung mit Fasermaterial im Bereich der Lagerung zu vermeiden, da es ansonsten beim Wiederanlaufen des Spinnrotors zu einer Störung des Betriebs kommt. Der Antrieb des Spinnrotors ist dabei insbesondere bevorzugt ein elektromotorischer Einzelantrieb.

Eine vorteilhafte Ausgestaltung des Verfahrens zum Verhindern von Faseransammlungen innerhalb eines Rotorgehäuses einer Spinnvorrichtung sieht vor, dass der Sperrgasstrom während des Spinnvorgangs zum Herstellen eines Garns aus einem Fasermaterial mittels des Spinnrotors deaktiviert ist und/oder der Sperrgasstrom an einem vorgegebenen Zeitpunkt, bevorzugt zwischen 0,5 s und 10 s, besonders bevorzugt zwischen 1 s und 5 s und ganz besonders bevorzugt zwischen 1 s und 2 s vor dem Öffnen des Rotorgehäuses aktiviert wird. Das Öffnen des Rotorgehäuses erfolgt dabei bevorzugt selbsttätig bzw. automatisch. Alternativ oder zusätzlich ist auch ein manuelles Öffnen nach einem automatischen Entsperren eines öffenbaren Rotorgehäusedeckels möglich, wobei besonders bevorzugt das Aktivieren des Sperrgasstroms um ein vorgegebenes Zeitintervall vor dem Entsperren bzw. automatischen Öffnen erfolgt.

Alternativ oder zusätzlich ist zudem eine Ausgestaltung des Verfahrens zum Verhindern von Faseransammlungen innerhalb eines Rotorgehäuses einer Spinnvorrichtung bevorzugt, bei der der Sperrgasstrom während des Spinnvorgangs zum Herstellen eines Garns aus einem Fasermaterial mittels des Spinnrotors deaktiviert ist und/oder der Sperrgasstrom beim Bremsen des Spinnrotors in Abhängigkeit der Rotordrehzahl, bevorzugt beim Unterschreiten einer Rotordrehzahl von 50.000 1/min, besonders bevorzugt 30.000 1/min und ganz besonders bevorzugt 20.000 1/min aktiviert wird, da ab einer entsprechenden Umdrehungszahl das Fasermaterial nicht mehr ausreichend in einem Faserring des Spinnrotors gehalten wird und somit hinter den Spinnrotor bzw. zur Spinnrotorrückseite hin gelangen kann.

Zudem ist bevorzugt, dass der Sperrgasstrom an einem vorgegebenen Zeitpunkt nach dem Öffnen des Rotorgehäuses, bevorzugt zwischen 0,5 s und 10 s, besonders bevorzugt zwischen 1 s und 5 s und ganz besonders bevorzugt zwischen 1 s und 2 s deaktiviert wird. Alternativ kann der Sperrgasstrom auch aktiviert bleiben solange der Rotorgehäusedeckel geöffnet ist und erst beim vollständigen Schließen des Rotorgehäuses und/oder beim Anlaufen des Spinnrotors, insbesondere beim Erreichen einer Mindestrotordrehzahl, bevorzugt von 50.000 1/min, besonders bevorzugt von 30.000 1/min und ganz besonders bevorzugt von 20.000 1/min wieder deaktiviert werden.

Grundsätzlich erfolgt der Spinnvorgang bei einem geschlossenen Rotorgehäuse sowie einem am Rotorgehäuse angelegten Unterdruck. Dabei besteht ebenfalls ein Zusammenhang zwischen dem Anliegen des Unterdrucks und dem Risiko, dass Fasermaterial und insbesondere ein Faserring in einen Bereich hinter den Spinnrotor gelangt. Entsprechend ist eine Weiterbildung des Verfahrens zum Verhindern von Faseransammlungen innerhalb eines Rotorgehäuses einer Spinnvorrichtung bevorzugt, bei der der Sperrgasstrom aktiviert wird, bevor ein für den Spinnbetrieb benötigter Unterdruck innerhalb des Rotorgehäuses aufgehoben wird. Alternativ kann die Aktivierung des Sperrgasstroms auch zeitgleich mit der Deaktivierung des Unterdrucks erfolgen.

Ein Ausführungsbeispiel der erfindungsgemäßen Vorrichtung zum Erzeugen wenigstens eines Sperrgasstroms in einer Spinnstelle wird nachstehend mit Bezug auf die Zeichnungen näher erläutert. In den Figuren zeigen:
- Fig. 1: eine perspektivische Ansicht eines Rotorgehäuses mit einem Spinnrotor und einer Vorrichtung zum Erzeugen wenigstens eines Sperrgasstroms einer Spinnvorrichtung, und
- Fig. 2: eine perspektivische Schnittansicht des in Fig. 1 dargestellten Rotorgehäuses mit einer Vorrichtung zum Erzeugen wenigstens eines Sperrgasstroms.

Eine abschnittsweise in der Figur 1 dargestellte Spinnvorrichtung einer Rotorspinnmaschine weist wenigstens einen während des Spinnbetriebs mit hoher Drehzahl rotierenden Spinnrotor 2 auf, der innerhalb eines Rotorgehäuses 1 angeordnet ist. Zum Spinnbetrieb wird das Rotorgehäuse 1 geschlossen und ein Unterdruck angelegt. Um das Rotorgehäuse 1 öffnen zu können, ist ein Rotorgehäusedeckel vorgesehen, der schwenkbar am Rotorgehäuse 1 angeordnet ist.

Zum Spinnen eines Garns aus einem Fasermaterial wird dem Spinnrotor 2 vereinzeltes Fasermaterial zugeführt. Soll oder muss der Spinnbetrieb unterbrochen werden, wird der Spinnrotor 2 gebremst, sodass dann das Rotorgehäuse 1 geöffnet werden kann. Unterschreitet der Spinnrotor 2 jedoch eine Umdrehungszahl, die typischerweise im Bereich zwischen 50.000 1/min und 20.000 1/min liegt, so reichen die Fliehkräfte nicht mehr aus, das im Spinnrotor 2 befindliche Fasermaterial darin zu halten, sodass eine Faseransammlung, insbesondere ein Faserring, aus dem Spinnrotor 2 in das Innere des Rotorgehäuses 1 gelangen kann. Gelangt der Faserring dabei in einen Bereich vor dem Spinnrotor 2 bzw. zwischen dem Spinnrotor und einem öffenbaren Rotorgehäusedeckel, so ist dies unproblematisch, da beim Öffnen des Rotorgehäuses 1 der Faserring entfernt wird. Gelangt der Faserring bzw. Faseransammlungen dagegen in einen Bereich hinter dem Spinnrotor 2 und insbesondere in den Bereich der Spinnrotorachse, eines elektromotorischen Spinnrotorantriebs und/oder einer magnetischen Spinnrotorlagerung, so kann es zu einer Betriebsstörung, insbesondere beim Wiederanlaufen des Spinnrotors 2 kommen.

Um dies zu verhindern, ist im Bereich des Rotorgehäuses 1 hinter dem Spinnrotor 2 eine Vorrichtung 3 zum Erzeugen eines Sperrgasstroms angeordnet (siehe Fig. 1), mittels der mehrere Sperrgasströme beim Bremsen des Spinnrotors 2 auf einen Bereich hinter dem Spinnrotor gerichtet werden können, sodass kein Faserring und keine Faseransammlungen in diesen derart geschützten Bereich gelangen können. Dazu sind acht Blaskanäle 5 der Vorrichtung 3 zum Erzeugen eines Sperrgasstroms gelichmäßig entlang eines Kreises um die Spinnrotorachse am Rotorgehäuse 1 hinter dem Spinnrotor 2 derart angeordnet (siehe Fig. 2), dass mittels jedem der Blaskanäle 5 ein Sperrgasstrom auf die Spinnrotorrückseite 4 gerichtet werden kann, sodass das Sperrgas in einem Bereich zwischen der Rückwand des Rotorgehäuses 1 und der Spinnrotorrückseite 4 entlang strömt und dann weiter radial entlang der Spinnrotorrückseite 4 in Richtung der Vorderseite des Spinnrotors 2 strömt, sodass keine Faserringe in diesen Bereich gelangen können. Dabei ist eine Austrittsöffnung jedes Blaskanals 5 in einem Winkel von etwa 30° in Bezug zur Rotationsachse des Spinnrotors 2 sowie radial von der Spinnrotormitte wegweisend angeordnet.

Zur Versorgung der einzelnen Blaskanäle 5 mit Druckluft sind diese im Inneren der Wandung des Rotorgehäuses 1 mit einem ringförmigen Luftverteiler 6 verbunden, der über einen an der Außenseite des Rotorgehäuses 1 angeordneten Druckluftanschluss 7 versorgt wird. Alle Blaskanäle 5 und insbesondere alle Öffnungen der Blaskanäle 5 zum Austritt von Sperrgas sind dabei identisch zueinander gebildet und/oder weisen einen runden Querschnitt auf.

### Bezugszeichenliste

- 1: Rotorgehäuse
- 2: Spinnrotor
- 3: Vorrichtung zum Erzeugen eines Sperrgasstroms
- 4: Spinnrotorrückseite
- 5: Blaskanal
- 6: Luftverteiler
- 7: Druckluftanschluss

## Patentansprüche

1. Spinnvorrichtung zum Herstellen eines Garns aus einem Fasermaterial, mit
- einem Rotorgehäuse (1),
- einem innerhalb des Rotorgehäuses (1) angeordneten und im Spinnbetrieb mit hoher Drehzahl umlaufenden Spinnrotor (2), und
- einem am Rotorgehäuse (1) angeordneten Rotorgehäusedeckel zum Öffnen und Schließen des Rotorgehäuses (1),
- einer wenigstens abschnittsweise innerhalb des Rotorgehäuses (1) angeordneten Vorrichtung (3) zum Erzeugen wenigstens eines als Druckluftstrom ausgebildeten Sperrgasstroms in einem Bereich einer Spinnrotorrückseite (4), um zu verhindern, dass Fasermaterial und/oder ein Faserring beim Bremsen des Spinnrotors (2) und/oder beim Öffnen des Rotorgehäusedeckels hinter den Spinnrotor (2) gelangt.

2. Spinnvorrichtung zum Herstellen eines Garns nach Anspruch 1, **dadurch gekennzeichnet, dass** die Vorrichtung (3) zum Erzeugen des wenigstens einen Sperrgasstroms wenigstens einen am Rotorgehäuse (1) angeordneten und auf die Spinnrotorrückseite (4) gerichteten Blaskanal (5) aufweist.

3. Spinnvorrichtung zum Herstellen eines Garns nach Anspruch 2, **dadurch gekennzeichnet, dass** die Vorrichtung (3) zum Erzeugen des wenigstens einen Sperrgasstroms wenigstens zwei Blaskanäle (5) aufweist.

4. Spinnvorrichtung zum Herstellen eines Garns nach Anspruch 3, **dadurch gekennzeichnet, dass** die Blaskanäle (5) am Rotorgehäuse (1) kreisförmig und/oder gleichmäßig um eine Rotationsachse des Spinnrotors (2) verteilt angeordnet sind.

5. Spinnvorrichtung zum Herstellen eines Garns nach Anspruch 3 oder 4, **dadurch gekennzeichnet, dass** der Winkel der Blaskanäle (5) jeweils in Bezug zur Rotationsachse des Spinnrotors (2) zwischen 0° und 45°, bevorzugt zwischen 0° und 30° und besonders bevorzugt zwischen 5° und 20° beträgt.

6. Spinnvorrichtung zum Herstellen eines Garns nach einem der Ansprüche 3 bis 5, **dadurch gekennzeichnet, dass** die Blaskanäle (5) mit einem ringförmigen Luftverteiler (6) verbunden sind, der an der Außenseite des Rotorgehäuses (1) mit einem Druckluftanschluss (7) verbunden ist.

7. Rotorspinnmaschine mit wenigstens einer Spinnvorrichtung nach wenigstens einem der Ansprüche 1 - 6.

8. Rotorspinnmaschine nach Anspruch 7, **dadurch gekennzeichnet, dass** jeder Spinnrotor (2) einzeln angetrieben und/oder berührungslos gelagert ist.

9. Verfahren zum Verhindern von Faseransammlungen innerhalb eines Rotorgehäuses (1) einer Spinnvorrichtung mit
- einem innerhalb des Rotorgehäuses (1) angeordneten und im Spinnbetrieb mit hoher Drehzahl umlaufenden Spinnrotor (2), und
- einem am Rotorgehäuse (1) angeordneten Rotorgehäusedeckel zum Öffnen und Schließen des Rotorgehäuses (1), wobei
- vor dem Öffnen des Rotorgehäuses (1) und/oder bei einem Bremsen des laufenden Spinnrotors (2) ein als Druckluftstrom ausgebildeten Sperrgasstrom auf einen Bereich des Rotorgehäuses (1) einer Spinnrotorrückseite (4) gerichtet wird, um zu verhindern, dass Fasermaterial und/oder ein Faserring hinter den Spinnrotor (2) gelangt.

10. Verfahren zum Verhindern von Faseransammlungen innerhalb eines Rotorgehäuses (1) einer Spinnvorrichtung nach Anspruch 9, **dadurch gekennzeichnet, dass** der Sperrgasstrom während des Spinnvorgangs zum Herstellen eines Garns aus einem Fasermaterial mittels des Spinnrotors (2) deaktiviert ist und der Sperrgasstrom an einem vorgegebenen Zeitpunkt zwischen 1 s und 5 s vor dem Öffnen des Rotorgehäuses (1) aktiviert wird.

11. Verfahren zum Verhindern von Faseransammlungen innerhalb eines Rotorgehäuses (1) einer Spinnvorrichtung nach Anspruch 9 oder 10, **dadurch gekennzeichnet, dass** der Sperrgasstrom während des Spinnvorgangs zum Herstellen eines Garns aus einem Fasermaterial mittels des Spinnrotors (2) deaktiviert ist und der Sperrgasstrom beim Bremsen des Spinnrotors (2) in Abhängigkeit der Rotordrehzahl beim Unterschreiten einer Rotordrehzahl von 20.000 1/min aktiviert wird.

12. Verfahren zum Verhindern von Faseransammlungen innerhalb eines Rotorgehäuses (1) einer Spinnvorrichtung nach wenigstens einem der vorhergehenden Ansprüche 9 - 11, **dadurch gekennzeichnet, dass** der Sperrgasstrom an einem vorgegebenen Zeitpunkt zwischen 1 s und 5 s nach dem Öffnen des Rotorgehäuses (1) deaktiviert wird.

13. Verfahren zum Verhindern von Faseransammlungen innerhalb eines Rotorgehäuses (1) einer Spinnvorrichtung nach wenigstens einem der vorhergehenden Ansprüche 9 - 12, **dadurch gekennzeichnet, dass** der Sperrgasstrom aktiviert wird, bevor ein zum Spinnbetrieb angelegter Unterdruck innerhalb des Rotorgehäuses (1) aufgehoben wird.

## Claims

1. Spinning device for producing a yarn from a fiber material, comprising
- a rotor housing (1),
- a spinning rotor (2) arranged within the rotor housing (1) and revolving at high speed during spinning operation, and
- a rotor housing lid arranged on the rotor housing (1) for opening and closing the rotor housing (1),
- a device (3) arranged at least in portions within the rotor housing (1) for generating at least one flow of sealing gas in the form of a compressed air flow in a region at the rear of the spinning rotor (4), in order to prevent fiber material and/or a loop of fibers from entering the spinning rotor (2) when the spinning rotor is braked (2) and/or when the rotor housing lid is opened.

2. Spinning device for producing a yarn according to claim 1, **characterized in that** the device (3) for generating at least one flow of sealing gas has at least one blowing channel (5) arranged on the rotor housing (1) and directed toward the rear of the spinning rotor (4).

3. Spinning device for producing a yarn according to claim 2, **characterized in that** the device (3) has at least two blowing channels (5) for generating at least one flow of sealing gas.

4. Spinning device for producing a yarn according to claim 3, **characterized in that** the blowing channels (5) are arranged on the rotor housing (1) in a circular and/or uniform manner about an axis of rotation of the spinning rotor (2).

5. Spinning device for producing a yarn according to claim 3 or 4, **characterized in that** the angle of the blowing channels (5) in each case in relation to the axis of rotation of the spinning rotor (2) is between 0° and 45°, preferably between 0° and 30°, and particularly preferably between 5° and 20°.

6. Spinning device for producing a yarn according to one of the claims 3 to 5, **characterized in that** the blowing channels (5) are connected to a ring-shaped air distributor (6) which is connected to a compressed air connection (7) on the outside of the rotor housing (1).

7. Rotor spinning machine having at least one spinning device according to at least one of claims 1 to 6.

8. Rotor spinning machine according to claim 7, **characterized in that** each spinning rotor (2) is individually driven and/or mounted contactlessly.

9. Method for preventing the accumulation of fibers within a rotor housing (1) of a spinning device comprising
- a spinning rotor (2) arranged within the rotor housing (1) and revolving at high speed during spinning operation, and
- a rotor housing lid arranged on the rotor housing (1) for opening and closing the rotor housing (1), wherein
- before the rotor housing (1) is opened and/or when the running spinning rotor (2) is braked, a flow of sealing gas in the form of a compressed air flow is directed to a region of the rotor housing (1) at the rear of the spinning rotor (4) in order to prevent fiber material and/or a loop of fibers from getting behind the spinning rotor (2).

10. Method for preventing the accumulation of fibers within a rotor housing (1) of a spinning device according to claim 9, **characterized in that** the flow of sealing gas is deactivated during the spinning process for producing a yarn from a fiber material by means of the spinning rotor (2), and the flow of sealing gas is activated at a predetermined time between 1s and 5s before the rotor housing (1) is opened.

11. Method for preventing the accumulation of fibers within a rotor housing (1) of a spinning device according to either claim 9 or claim 10, **characterized in that** the flow of sealing gas is deactivated during the spinning process for producing a yarn from a fiber material by means of the spinning rotor (2), and the flow of sealing gas is activated when the spinning rotor is braked (2), as a function of the rotor speed, when a rotor speed drops below 20,000 1/min.

12. Method for preventing the accumulation of fibers within a rotor housing (1) of a spinning device according to at least one of the preceding claims 9-11, **characterized in that** the flow of sealing gas is deactivated at a predetermined time between 1s and 5s after the rotor housing (1) has been opened.

13. Method for preventing the accumulation of fibers within a rotor housing (1) of a spinning device according to at least one of the preceding claims 9-12, **characterized in that** the flow of sealing gas is activated before a vacuum applied to the spinning operation within the rotor housing (1) is shut off.

## Revendications

1. Dispositif de filage pour la production d'un fil à partir d'un matériau fibreux,
comprenant
- un carter de rotor (1),
- un rotor de filage (2) disposé à l'intérieur du carter de rotor (1) et tournant à haute vitesse pendant l'opération de filage, et
- un couvercle de carter de rotor disposé sur le carter de rotor (1) pour l'ouverture et la fermeture du carter de rotor (1),
- un dispositif (3) disposé au moins en partie à l'intérieur du carter de rotor (1) pour générer au moins un flux de gaz de barrage sous la forme d'un flux d'air comprimé dans une zone d'une face arrière du rotor de filage (4), afin d'empêcher que du matériau fibreux et/ou un anneau de fibres ne parvienne derrière le rotor de filage (2) lors du freinage du rotor de filage (2) et/ou lors de l'ouverture du couvercle du carter de rotor.

2. Dispositif de filage selon la revendication 1, **caractérisé en ce que** le dispositif (3) pour générer le au moins un flux de gaz de barrage comporte au moins un canal de soufflage (5) disposé sur le carter de rotor (1) et dirigé vers la face arrière du rotor de filage (4).

3. Dispositif de filage selon la revendication 2, **caractérisé en ce que** le dispositif (3) pour générer le au moins un flux de gaz de barrage comporte au moins deux canaux de soufflage (5).

4. Dispositif de filage selon la revendication 3, **caractérisé en ce que** les canaux de soufflage (5) sont disposés sur le carter de rotor (1) de manière circulaire et/ou uniforme autour d'un axe de rotation du rotor de filage (2).

5. Dispositif de filage selon la revendication 3 ou 4, **caractérisé en ce que** l'angle des canaux de soufflage (5) est, dans chaque cas, par rapport à l'axe de rotation du rotor de filage (2), compris entre 0° et 45°, de préférence entre 0° et 30° et particulièrement de préférence entre 5° et 20°.

6. Dispositif de filage selon l'une des revendications 3 à 5, **caractérisé en ce que** les canaux de soufflage (5) sont reliés à un distributeur d'air annulaire (6), qui est relié sur la face extérieure du carter de rotor (1) à un raccord d'air comprimé (7).

7. Machine à filer à rotor comportant au moins un dispositif de filage selon l'une quelconque des revendications 1 à 6.

8. Machine à filer à rotor selon la revendication 7, **caractérisée en ce que** chaque rotor de filage (2) est entraîné individuellement et/ou monté sans contact.

9. Procédé pour empêcher les accumulations de fibres à l'intérieur d'un carter de rotor (1) d'un dispositif de filage comprenant
- un rotor de filage (2) disposé à l'intérieur du carter de rotor (1) et tournant à haute vitesse pendant l'opération de filage, et
- un couvercle de carter de rotor disposé sur le carter de rotor (1) pour l'ouverture et la fermeture du carter de rotor (1), dans lequel
- avant l'ouverture du carter de rotor (1) et/ou lors d'un freinage du rotor de filage (2) en marche, un flux de gaz de barrage sous la forme d'un flux d'air comprimé est dirigé sur une zone du carter de rotor (1) d'une face arrière du rotor de filage (4), afin d'empêcher que du matériau fibreux et/ou un anneau de fibres ne parvienne derrière le rotor de filage (2).

10. Procédé pour empêcher les accumulations de fibres à l'intérieur d'un carter de rotor (1) d'un dispositif de filage selon la revendication 9, **caractérisé en ce que** le flux de gaz de barrage est désactivé pendant le processus de filage pour produire un fil à partir d'un matériau fibreux au moyen du rotor de filage (2), et le flux de gaz de barrage est activé à un instant prédéterminé entre 1 s et 5 s avant l'ouverture du carter de rotor (1).

11. Procédé pour empêcher les accumulations de fibres à l'intérieur d'un carter de rotor (1) d'un dispositif de filage selon la revendication 9 ou 10, **caractérisé en ce que** le flux de gaz de barrage est désactivé pendant le processus de filage pour produire un fil à partir d'un matériau fibreux au moyen du rotor de filage (2), et le flux de gaz de barrage est activé lors du freinage du rotor de filage (2) en fonction de la vitesse de rotation du rotor lorsque la vitesse de rotation du rotor descend en dessous de 20 000 tr/min.

12. Procédé pour empêcher les accumulations de fibres à l'intérieur d'un carter de rotor (1) d'un dispositif de filage selon l'une quelconque des revendications précédentes 9 à 11, **caractérisé en ce que** le flux de gaz de barrage est désactivé à un instant prédéterminé entre 1 s et 5 s après l'ouverture du carter de rotor (1).

13. Procédé pour empêcher les accumulations de fibres à l'intérieur d'un carter de rotor (1) d'un dispositif de filage selon l'une quelconque des revendications précédentes 9 à 12, **caractérisé en ce que** le flux de gaz de barrage est activé avant qu'une dépression appliquée pour l'opération de filage à l'intérieur du carter de rotor (1) ne soit annulée.
